# FASCICULE DE BREVET EUROPEEN

(11) **EP 3 519 727 B1**
(45) Date de publication et mention de la délivrance du brevet: **21.02.2024**
(21) Numéro de dépôt: 17771479.7
(22) Date de dépôt: 27.09.2017
(51) Int. Cl.: F21S 43/20, F21S 41/20

(54) **MODULE D'ÉMISSION LUMINEUSE AMÉLIORÉ POUR VÉHICULE AUTOMOBILE**
VERBESSERTES LICHTEMITTIERENDES MODUL FÜR EIN KRAFTFAHRZEUG
IMPROVED LIGHT-EMITTING MODULE FOR A MOTOR VEHICLE

(30) Priorité: 28.09.2016 FR 1659222
(43) Date de publication de la demande: 07.08.2019
(73) Titulaire: Valeo Vision, 93012 Bobigny Cedex (FR)
(72) Inventeur: GODBILLON, Vincent, 75011 Paris (FR); MILLON, Franck, 93012 Bobigny Cedex (FR); KINFACK, Jean-Didier, 93012 Bobigny Cedex (FR); COLLOT, Patrice, 93012 Bobigny Cedex (FR); SEIF, Lothar, 93012 Bobigny Cedex (FR); AUDY, Natacha, 93012 Bobigny Cedex (FR); ABALA, Arnaud, 93012 Bobigny Cedex (FR); ZHU, Lingxuan, 93012 Bobigny Cedex (FR)
(74) Mandataire: Valeo Visibility
(86) Numéro de dépôt international: PCT/EP2017/074547
(87) Numéro de publication internationale: WO 2018/060284

(56) Documents cités:
- EP-A2- 2 671 756
- DE-A1- 10 020 099
- DE-A1- 10 250 877
- DE-A1- 10 255 709
- JP-A- 2000 100 216
- KR-B1- 101 629 663

## Description

Le domaine de l'invention se rapporte aux dispositifs d'émission lumineuse pour véhicule automobile, et notamment aux dispositifs d'éclairage et/ou signalisation.

De manière connue, un grand nombre de ces dispositifs comprend un module d'émission lumineuse pourvu d'une pluralité d'éléments photoémissifs formant le coeur d'émission de lumière du dispositif. Dans certaines applications, notamment pour les dispositifs de signalisation destinés à être agencés à l'arrière d'un véhicule, les dispositifs présentent un profil galbé, c'est-à-dire courbe, de façon à épouser la forme de la carrosserie au niveau de laquelle ils sont reçus.

Le document EP 2 671 756 A2 décrit un module d'émission lumineuse qui comprend les caractéristiques techniques du préambule de la revendication 1.

Cette configuration géométrique se traduit par de nombreuses contraintes sur le design des dispositifs. En effet, notamment, outre d'éventuelles considérations d'homogénéité du rendu lumineux obtenu qui doit se traduire par une difficulté voire une impossibilité pour l'observateur de distinguer les éléments photoémissifs de manière unitaire en son sein, ce type de dispositifs est sujet à des réglementations qui imposent notamment au dispositif de disposer une distribution spatiale d'intensité lumineuse présentant des valeurs minimales dans certaines directions et/ou ne dépassant pas de valeurs maximales dans d'autres directions .

Or l'obtention d'un dispositif à la fois galbé et présentant ces propriétés n'est pas aisée.

Une solution couramment employée pour parvenir à ce résultat consiste à disposer d'un substrat recevant les éléments photoémissifs se présentant sous la forme d'une pluralité de plaques planes disjointes les unes des autres et orientées de manière choisie, par exemple sensiblement orthogonalement à une ou plusieurs directions d'émission de lumière que la réglementation impose de privilégier.

Cette solution présente elle-même des inconvénients, notamment en termes de compacité et de complexité. En effet, du fait du galbe du dispositif, ces plaques doivent présenter un agencement relatif en escalier, qui se traduit par un volume occupé important et par la présence de nombreux éléments de connexion et de fixation des plaques au sein du dispositif.

En pratique, ceci rend cette solution onéreuse, difficilement applicable dans certains cas, voire inutilisable.

Aussi, l'invention vise à proposer un module d'émission lumineuse et un dispositif d'émission lumineuse ne présentant pas ces inconvénients.

A cet effet, l'invention concerne un module d'émission lumineuse, notamment pour véhicule automobile, le module d'émission lumineuse comprenant :
- un substrat comprenant une portion principale courbe,
- des éléments photoémissifs agencés sur une face du substrat et configurés pour générer des rayons lumineux,
- un écran courbe agencé en regard de ladite face du substrat et à l'écart de ladite face, l'écran étant adapté pour présenter une surface éclairée à partir des rayons lumineux émis par les éléments photoémissifs, l'écran présentant des propriétés de diffusion de la lumière émise par les éléments photoémissifs,

chaque élément photoémissif étant agencé sur le substrat au niveau d'une zone donnée, chaque élément photoémissif étant en outre agencé pour émettre les rayons lumineux correspondant selon une direction principale d'émission décalée angulairement d'une direction locale normale au substrat au niveau de ladite zone donnée
caractérisé en ce que:
   - le substrat comprend une pluralité de languettes s'étendant à partir de la portion principale au niveau d'une région centrale du substrat, au moins une partie des éléments photoémissifs étant agencée sur lesdites languettes;
   - chaque languette est sensiblement plate; et
   - les languettes s'étendent sensiblement dans un plan tangent localement à la portion principale.

Selon un aspect de l'invention, pour au moins une partie desdits éléments photoémissifs, la direction principale d'émission de chaque élément photoémissif de ladite partie est sensiblement parallèle à un plan local tangentiel à la zone du substrat associée à l'élément photoémissif considéré.

Selon un aspect de l'invention, la portion principale du substrat et l'écran sont sensiblement parallèles. Selon un aspect de l'invention, pour au moins une partie des éléments photoémissifs, les éléments photoémissifs de ladite partie sont agencés le long d'une direction longitudinale du substrat, les distances séparant deux éléments consécutifs le long de ladite direction étant sensiblement identiques. Selon un aspect de l'invention, les éléments photoémissifs sont sensiblement à une même distance de l'écran, la distance entre deux éléments photoémissifs consécutifs étant inférieure ou égale à la distance séparant les éléments photoémissifs de l'écran.

Selon un aspect de l'invention, la surface éclairée de l'écran est homogène lors du fonctionnement du module d'émission lumineuse.

Selon un aspect de l'invention, l'écran et le substrat délimitent entre eux un espace s'étendant de l'écran au substrat, ledit espace comprenant un gaz et les éléments photoémissifs, ledit espace étant dépourvu d'élément optique de déviation de la lumière émise par les éléments photoémissifs ou d'élément de guidage de la lumière émise par les éléments photoémissifs autre que ledit gaz et lesdits éléments photoémissifs.

Selon un aspect de l'invention, les éléments photoémissifs sont au contact dudit gaz.

Selon un aspect de l'invention, le substrat est réalisé à partir d'un composite de résine époxy renforcée et présente une épaisseur comprise entre 0,3 mm et 1,6 mm.

Selon un aspect de l'invention, la face du substrat portant les éléments photoémissifs est adaptée pour réfléchir au moins une partie de la lumière émise par les éléments photoémissifs lui parvenant.

Selon un aspect de l'invention, la face du substrat portant les éléments photoémissifs est adaptée pour diffuser au moins une partie de la lumière émise par les éléments photoémissifs lui parvenant.

Selon un aspect de l'invention, au moins deux éléments photoémissifs sont agencés côte à côte le long du substrat, au moins un desdits deux éléments photoémissifs étant pivoté vers l'autre ou à l'écart de l'autre, de sorte que les directions principales d'émission respective des deux éléments photoémissifs sont coplanaires et non parallèles.

Selon un aspect de l'invention, le module d'émission lumineuse comprend en outre une optique de mise en forme interposée entre au moins un élément photoémissif et l'écran, l'optique de mise en forme étant configurée pour dévier au moins une partie de la lumière émise par ledit au moins un élément photoémissif.

Selon un aspect de l'invention, l'écran est réalisé à partir d'un matériau présentant des propriétés de diffusion.

Selon un aspect de l'invention, l'écran présente une face comportant des microstructures adaptées pour diffuser la lumière émise par les éléments photoémissifs.

Selon un aspect de l'invention, le module d'émission lumineuse comprend en outre un ensemble de commande adapté pour commander au moins l'allumage et l'extinction des éléments photoémissifs.

Avantageusement, l'ensemble de commande comprend une pluralité de modules de commande respectivement couplés à des éléments photoémissifs. Les modules de commande sont par exemple agencés sur le substrat au niveau d'une face de celui-ci opposée à celle portant les éléments photoémissifs.

L'invention concerne en outre un dispositif d'éclairage et/ou signalisation de véhicule automobile, le dispositif d'éclairage et/ou signalisation comprenant un module d'émission lumineuse tel que défini ci-dessus.

Selon un aspect de l'invention, le véhicule automobile s'étend selon un axe, le module d'émission lumineuse présentant une direction privilégiée d'émission lumineuse sensiblement parallèle audit axe du véhicule automobile et sensiblement horizontale.

Selon un aspect de l'invention, le véhicule automobile s'étend selon un axe, le contour de la portion principale du substrat et le contour de l'écran présentant sensiblement la même forme en projection sur un plan orthogonal audit axe du véhicule.

Selon un aspect de l'invention, le dispositif d'éclairage et/ou signalisation comprend en outre un boîtier et une glace de fermeture coopérant l'un avec l'autre pour délimiter une cavité recevant tout ou partie du module d'émission lumineuse.

Selon un aspect de l'invention, le dispositif d'éclairage et/ou signalisation comprend en outre un logement de réception ménagé au sein de la cavité et recevant tout ou partie du module d'émission lumineuse, l'écran obturant au moins une partie dudit logement.

L'invention sera mieux comprise à la lecture de la description détaillée qui va suivre, donnée uniquement à titre d'exemple et faite en référence aux Figures annexées, sur lesquelles :
- Les Figures 1a et 1b sont des illustrations schématiques d'un dispositif d'émission lumineuse selon l'invention ;
- La Figure 2 illustre une vue de face d'une partie d'un module d'émission lumineuse du dispositif de la Figure 1 ;
- La Figure 3 illustre une vue du dessus d'un module d'émission lumineuse selon l'invention ; et
- La Figure 4 est une illustration schématique d'un écran de diffusion d'un module d'émission lumineuse selon l'invention.

Les Figures 1a et 1b illustrent un dispositif 2 d'émission lumineuse selon l'invention, ci-après dispositif 2.

Le dispositif 2 est configuré pour émettre de la lumière.

Dans le cadre de l'invention, le dispositif 2 est avantageusement destiné à être intégré à un véhicule automobile. Autrement dit, il s'agit d'un dispositif d'émission lumineuse de véhicule automobile.

Avantageusement, le dispositif 2 est un dispositif d'éclairage et/ou de signalisation de véhicule automobile.

Il est par exemple configuré pour mettre en oeuvre une ou plusieurs fonctions photométriques.

Une fonction photométrique est par exemple une fonction d'éclairage et/ou signalisation visible pour un oeil humain. On remarque que ces fonctions photométriques peuvent faire l'objet d'une ou plusieurs réglementations établissant des exigences de colorimétrie, d'intensité, de répartition spatiale selon une grille dite photométrique, ou encore de plages de visibilité de la lumière émise.

Le dispositif 2 est par exemple un dispositif d'éclairage et constitue alors un projecteur - ou phare - de véhicule destiné à être agencé à l'avant du véhicule. Il est alors configuré pour mettre en oeuvre une ou plusieurs fonctions photométriques par exemple choisie(s) parmi une fonction de feux de croisement dite « fonction code », une fonction de feux de route dite « fonction route », une fonction antibrouillard.

Alternativement ou parallèlement, le dispositif est un dispositif de signalisation destiné à être agencé à l'avant ou à l'arrière du véhicule.

Lorsqu'il est destiné à être agencé à l'avant, les fonctions photométriques qu'il est configuré pour mettre en oeuvre (éventuellement en sus de celle(s) qu'il met en oeuvre en sa qualité de dispositif d'éclairage) incluent une fonction d'indication de changement de direction, une fonction d'éclairage diurne connue sous l'acronyme anglophone DRL, pour « Daytime Running Light », une fonction de signature lumineuse avant, une fonction de feux de position, une fonction dite « Side-marker », qui vient de l'anglais et peut être traduit par signalisation latérale.

Lorsqu'il est destiné à être agencé à l'arrière, ces fonctions photométriques incluent une fonction d'indication de recul, une fonction stop, une fonction antibrouillard, une fonction d'indication de changement de direction, une fonction de signature lumineuse arrière, une fonction lanterne, une fonction « Side-marker ».

Alternativement, le dispositif 2 est prévu pour l'éclairage de l'habitacle d'un véhicule et est alors destiné à émettre de la lumière principalement dans l'habitacle du véhicule.

Dans ce qui suit, le dispositif 2 est décrit de manière non limitative dans une configuration dans laquelle il est destiné à émettre de la lumière à l'extérieur du véhicule et est un dispositif de signalisation arrière.

En référence aux Figures 1a et 1b, le dispositif 2 comprend un boîtier 4 et une glace de fermeture 6 coopérant l'un avec l'autre pour délimiter intérieurement une cavité 8, ainsi qu'un module d'émission lumineuse 10 selon l'invention, ci-après module 10.

Dans le contexte de l'invention, le dispositif 2 est galbé, ou courbe. Autrement dit, vus du dessus, le boîtier et la glace sont courbes, ici pour épouser la forme de la carrosserie du véhicule au niveau de la région à laquelle le dispositif 2 est destiné à être agencé. La portion la plus à gauche du dispositif en Figure 1b est par exemple destinée à être agencée du côté extérieur du véhicule, la partie droite étant à l'inverse orientée vers un plan médian du véhicule.

Le module 10 est agencé en tout ou partie dans la cavité 8.

Dans certaines réalisations, le dispositif 2 comprend un logement de réception 12 pour la réception du module 10. Ce logement est par exemple ménagé dans le boîtier 4. Comme décrit ci-après, ce logement de réception 12 est avantageusement obturé vers l'avant par un élément formant écran de diffusion de la lumière générée par le module 10. La ou les faces internes du logement 12 présentent avantageusement des propriétés optiques réfléchissantes et diffusantes.

Le module 10 est configuré pour émettre de la lumière. Avantageusement, comme dans l'exemple des Figures 1a et 1b, il est agencé pour émettre de la lumière en direction de la glace de fermeture (qui est transparente pour au moins une partie de cette lumière émise par le module 10).

Dans le contexte de l'invention, le dispositif 2 est configuré pour présenter une distribution spatiale d'intensité lumineuse présentant, pour au moins une pluralité de directions données, des valeurs minimales et/ou maximales. Autrement dit, selon ces directions, l'intensité lumineuse émise par le dispositif 2 doit être supérieure et/ou inférieure à une valeur seuil prédéterminée. Les valeurs seuils sont par exemple définies par une ou plusieurs réglementations. Une telle direction P est illustrée en Figure 1b, et est par exemple une direction horizontale (au sens de l'orientation du dispositif 2 au sein du véhicule) parallèle à un axe de déplacement X du véhicule selon lequel le véhicule s'étend et selon lequel l'intensité lumineuse émise par le dispositif 2 doit être supérieure à une valeur seuil donnée. Cette direction P peut être vue comme une direction d'émission privilégiée (parmi une pluralité).

Ces considérations de distribution d'intensité se traduisent par des contraintes fortes sur le module 10 en termes d'intensité lumineuse émise en fonction de la direction considérée.

En référence aux Figures 1a, 1b et 2, le module 10 comprend un substrat 14, des éléments photoémissifs 16 et un écran 18.

Le substrat 14 forme un support pour les éléments photoémissifs 12.

En outre, il est configuré pour acheminer de l'énergie électrique aux éléments photoémissifs 12 pour la génération de rayons lumineux par ceux-ci. A cet effet, il comprend des moyens d'acheminement d'énergie électrique configurés pour le raccordement des éléments 12 à une source d'énergie électrique. Ces moyens comprennent par exemple des éléments de connexions en métal ou métallisés, tels que des pistes en cuivre ou des fils.

Le substrat 14 se présente une forme générale de plaque. Autrement dit, son épaisseur est faible devant ses autres dimensions. Il est par exemple de forme générale polygonale, telle que rectangulaire. Ses angles sont optionnellement arrondis.

On remarque à ce titre que la Figure 2 illustre deux substrats 14 agencés au contact l'un de l'autre. Ils peuvent être vus comme appartenant à des modules 10 distincts que comprend le dispositif 2. Dans cette configuration, comme décrit ci-après, les écrans 18 respectifs des modules 10 sont par exemple formés sur une même pièce. Comme également illustré sur cette Figure, le substrat 14 est agencé sensiblement horizontalement par rapport à l'orientation du véhicule (substrat supérieur), ou bien est incliné par rapport à l'horizontale (substrat inférieur).

Le substrat 14 présente un contour C ayant des bords rectilignes ou non. En pratique, la forme du contour C est avantageusement choisie pour correspondre à la forme du contour de l'écran 18 associé en projection sur un plan orthogonal à l'axe X du véhicule. Ici, on entend par-là que le contour du substrat présente une même forme générale que celui de l'écran, mais pas nécessairement les mêmes dimensions. En outre, ceci est entendu à une rotation autour d'un axe parallèle à l'axe X près.

Le substrat 14 comprend une portion principale 20 et des languettes 22.

La portion principale 20 confère au substrat 14 son allure générale. Elle présente par exemple une forme générale polygonale, telle que rectangulaire. Par exemple, elle est formée par l'intégralité du substrat à l'exception des languettes 22 décrites-ci-après. Toutefois, dans certaines réalisations, le substrat peut comprendre des régions autres que la portion principale et les languettes, et qui s'étendent par exemple à partir du bord extérieur de la portion principale et à l'écart de la portion principale. Ces régions sont par exemple prévues pour la réception de connecteurs ou pour la fixation du substrat au reste du dispositif 2.

On remarque que dans cette configuration, le contour C correspond au contour de la portion principale en faisant abstraction de ces régions d'extension.

Avantageusement, la portion principale 20 est souple. Plus spécifiquement, elle est adaptée pour se déformer élastiquement, en particulier sous l'effet d'un effort de flexion, tel qu'une flexion tendant à rapprocher ses extrémités longitudinales l'une de l'autre et appliquée normalement à une face du substrat.

Ceci permet notamment à la portion principale et au substrat de manière générale d'être galbés, en particulier en vue d'agencer la portion principale du substrat sensiblement parallèlement à la glace de fermeture 6 et/ou à la paroi arrière du boîtier 4 lorsque le dispositif 2 est galbé.

Les languettes 22 se présentent sous la forme de langues de matière. Elles s'étendent à partir de la portion principale. Plus spécifiquement, elles s'étendent chacune à partir d'un bord interne de la portion principale. Autrement dit, elles ne s'étendent pas à partir d'un bord externe du substrat 14, c'est-à-dire du bord tourné vers l'extérieur du substrat 14.

Ces languettes sont par exemple formées par découpe du substrat, qui présente initialement une surface pleine.

En pratique, ces languettes 22 sont connectées à la portion principale 20 par un bord 22B de connexion (en pointillés sur certaines languettes de la Figure 2), et leurs autres bords sont libres, c'est-à-dire disjoints du substrat 14. Le bord de connexion 22B est par exemple venu de matière avec la portion principale.

Avantageusement, les languettes présentent une forme générale polygonale, telle que rectangulaire, dont tout ou partie des angles est optionnellement arrondie. Le bord de connexion 22B correspond à au moins un côté de ce polygone, les autres côtés formant des bords libres.

Avantageusement, elles ont des dimensions sensiblement identiques, au moins pour une partie d'entre elles. On remarque que pour des raisons d'encombrement ou de forme du substrat, les languettes d'extrémité peuvent être amenées à avoir des dimensions voire une forme différente de celles des languettes qui ne sont pas proximales relativement aux extrémités du substrat.

Les languettes 22 sont sensiblement planes. En outre, avantageusement, elles sont agencées pour demeurer sensiblement plane en cas de fléchissement élastique de la portion principale.

La Figure 3 illustre la configuration géométrique des languettes dans une telle configuration fléchie. Dans cette configuration, les languettes s'étendent sensiblement dans un plan tangent localement à la portion principale.

Les languettes sont avantageusement réalisées à partir du même matériau que le reste du substrat 14. Leur planéité, notamment en configuration fléchie de la portion principale, a pour effet de limiter les transmissions d'efforts de flexion imprimés à la portion principale aux composants agencés sur les languettes et/ou aux soudures rendant lesdits composants solidaires de la surface desdites languettes, et se traduit par un maintien de leur configuration plane alors que la portion principale fléchit.

Le substrat 14 comprend par exemple une pluralité de languettes 22 agencées consécutivement le long du substrat. Elles sont par exemple ainsi agencées de manière alignée le long d'une direction longitudinale du substrat.

Elles présentent par exemple une même orientation spatiale. Par exemple, comme illustré en Figure 2, leur bord de connexion 22B forme une extrémité longitudinale des languettes proximale relativement à une même extrémité du substrat, le bord opposé étant tourné vers la languette 22 venant après dans le sens du parcours du substrat depuis cette extrémité vers l'autre extrémité.

Préférentiellement, le bord de connexion 22B des languettes est sensiblement parallèle à l'axe de courbure locale du substrat. De la sorte, les languettes ne sont que peu voire pas mécaniquement contraintes par l'effort de flexion du substrat 14.

On remarque que le substrat peut comprendre une ligne de languettes comme illustré en Figure 2, ou bien une pluralité de lignes de languettes s'étendant parallèlement les unes aux autres et décalés les unes des autres transversalement à cette direction longitudinale.

Le substrat est par exemple réalisé à partir d'un composite de résine époxy renforcée, typiquement avec des fibres de verre. Par exemple, il est réalisé à partir d'un matériau couramment appelé PCB FR-4 (PCB étant l'acronyme anglophone de Printed Circuit Board, qui signifie circuit imprimé).

Il présente avantageusement une épaisseur comprise entre 0,3 mm et 1,6 mm. Cette configuration, combinée à la présence d'ouvertures (le contour des languettes) réalisées dans la surface du substrat, permet de favoriser la souplesse du substrat et permet de se dispenser de matériaux onéreux couramment utilisés pour former des substrats flexibles.

Comme décrit ci-après, les éléments photoémissifs sont agencés sur une face 24 donnée du substrat. Avantageusement, cette face 24 est adaptée pour réfléchir au moins une partie de la lumière issue des éléments 16 et leur parvenant.

Par exemple, à cet effet, cette face est blanche.

Avantageusement ou parallèlement, cette face 24 est en outre configurée pour diffuser au moins une partie de la lumière issue des éléments 16 et lui parvenant.

Par exemple, à cet effet, elle présente des aspérités adaptées.

On remarque que le substrat est avantageusement réalisé d'un seul tenant d'un même matériau, par opposition à une configuration en portions de matériaux différents connectées les unes aux autres et formant un substrat hétérogène. Formulé autrement, la portion principale s'étend d'un bout à l'autre du substrat et est formée d'une unique portion réalisée dans un matériau donné, les languettes étant venues de matière avec cette portion.

Les éléments photoémissifs 16 sont chacun configurés pour émettre de la lumière lorsqu'alimentés en énergie électrique de manière appropriée. Ces éléments 16 forment le coeur d'émission de lumière du module 10.

Avantageusement, ces éléments 16 sont des éléments photoémissifs à semi-conducteur adaptés pour générer des photons par électroluminescence. Avantageusement, chaque élément 16 d'au moins une partie des éléments 16 que comprend le module 10 est formé à partir d'une diode électroluminescente.

Par exemple, tous le sont. On entend ici « formé à partir de » que la structure photoémettrice que l'élément 16 comprend est une diode électroluminescente, parfois par appelée puce de DEL.

En pratique, dans le contexte de l'invention, au moins une partie des éléments photoémissifs 16 comprend une diode et un boîtier 26 au sein duquel la diode correspondante est agencée. Les boîtiers 26 sont parfois appelés « packages », qui vient de l'anglais et peut être traduit par boîtier. Les diodes elles-mêmes sont parfois appelées puces de DEL, et forment la structure photoémissive de l'élément photoémissif.

L'agencement de la diode au sein du boitier est choisi pour obtenir une direction principale d'émission de la diode correspondante qui est choisie à orientation donnée du boîtier 26 associé. Cette direction principale correspond à la direction selon laquelle l'élément 16 considéré émet une intensité lumineuse maximale.

Les éléments photoémissifs 12 sont agencés sur le substrat. Comme indiqué précédemment, ils sont agencés sur une même face 24 du substrat. Cette face 24 est tournée vers l'écran 18 et la glace de fermeture 6.

A cet effet, les boîtiers 26 sont fixés sur la face 24.

Dans le contexte de l'invention, les éléments photoémissifs sont avantageusement agencés sur les languettes 22 du substrat.

Ils sont avantageusement agencés en une ou plusieurs lignes. Ces lignes sont avantageusement chacune parallèle à une direction longitudinale du substrat (qui peut être incurvée en fonction de la configuration du substrat 14 considérée).

Dans l'exemple des Figures, les éléments 16 sont ainsi agencés en deux lignes parallèles.

Avantageusement, la distance séparant deux éléments 16 consécutifs le long du substrat est sensiblement constante.

Avantageusement, pour au moins une partie des éléments 16, chaque élément 16 est associé à au moins un élément 16 se trouvant sensiblement au même emplacement long du substrat. Autrement dit, les éléments photoémissifs correspondants sont également agencés en colonnes comprenant chacune au moins deux éléments 16. Chaque colonne est avantageusement sensiblement perpendiculaire à la direction longitudinale au moins localement.

Avantageusement, la distance séparant deux éléments adjacents au sein d'une colonne donnée est sensiblement constante au sein de la colonne, et préférentiellement est la même pour toutes les colonnes définies par l'agencement.

On remarque qu'optionnellement, la distance séparant deux éléments consécutifs au sein d'une ligne est la même que celle séparant deux éléments consécutifs au sein d'une colonne.

La distance séparant deux éléments 16 consécutifs au sein d'une ligne et/ou une colonne est par exemple comprise entre la distance qui sépare le substrat de l'écran, et 40% de cette valeur.

Dans le contexte de l'invention, pour au moins une partie des éléments 16, les éléments 16 sont configurés pour présenter une direction principale d'émission décalée angulairement de la direction normale au substrat au niveau de la zone du substrat portant l'élément 16 considéré. Autrement dit, cette direction ne correspond pas à la normale locale au substrat.

Par exemple, les éléments 16 sont configurés pour émettre de la lumière selon une direction principale privilégiée comprise angulairement entre un plan parallèle à un plan local tangentiel à la zone du substrat correspondante et la normale locale au substrat.

De manière avantageuse, les éléments 16 correspondants sont configurés pour émettre de la lumière selon une direction privilégiée comprise dans un plan sensiblement parallèle au plan local tangentiel à la zone du substrat correspondante. Autrement dit, comme illustré en Figure 3, les éléments photoémissifs sont configurés pour que cette direction soit parallèle à la languette 22 sur laquelle ils se trouvent.

Les éléments 16 correspondants sont des diodes électroluminescentes connues sous le nom anglophone de « Side-LED », qui peut être traduit par « DEL de côté ».

En pratique, la direction principale souhaitée est obtenue en agençant la diode au sein du boîtier 26 correspondant de manière appropriée.

On remarque que ces configurations peuvent être combinées, le module 10 comprenant des éléments 16 émettant parallèlement au plan tangentiel local au substrat considéré et/ou d'autres émettant angulairement entre le plan parallèle au plan tangentiel local et la normale à la zone considérée.

En outre, en sus des éléments photoémissifs ayant une direction principale d'émission telle que ci-dessus, le module 10 peut comprendre des éléments photoémissifs dont la direction principale correspond sensiblement à la normale locale au substrat.

Sur la Figure 3, les directions principales orientées parallèlement au plan local tangentiel ont les références dp3 à dp6 et les normales locales associées sont de références n_{loc3} à n_{loc6}. Les directions principales ayant une configuration simplement inclinée vis-à-vis de la normale correspondante autre sont référencées dp1 et dp2 (les normales locales associées sont de référence n_{loc1} et n_{loc2}).

Dans certaines configurations, le module 10 comprend uniquement des éléments 16 ayant une direction principale parallèle au plan tangentiel local.

Au sein d'une colonne donnée, par exemple pour deux éléments photoémissifs consécutifs, les directions principales sont ou non sensiblement parallèle l'une à l'autre.

Par exemple, pour certains éléments photoémissifs, l'un et/ou l'autre des deux éléments photoémissifs est pivoté par rapport à l'autre selon un axe normal à la zone du substrat portant l'élément 16 considéré. De la sorte, leurs directions principales d'émission sont sensiblement coplanaires mais non parallèles.

Dans certaines réalisations, ils sont pivotés l'un vers l'autre de sorte que leurs directions principales (c'est-à-dire ici le demi-axe d'origine l'élément 16 considéré) s'intersectent, comme illustré en Figure 2 pour la languette située la plus à droite. Ceci permet par exemple de compenser l'éventuelle apparition de zones plus sombres au sein du dispositif dans une région située entre les deux éléments 16.

Alternativement, l'un et/ou l'autre est pivoté à l'écart de l'autre, comme illustré sur le substrat inférieur.

Par exemple, pour ce substrat, et de façon générale notamment pour les substrats orientés autrement qu'horizontalement, l'un des deux éléments photoémissifs présente une direction principale d'émission alignée avec la direction longitudinale du substrat (éventuellement considérée localement au niveau de la zone portant l'élément photoémissif considéré lorsque le substrat ne s'étend pas selon une direction rectiligne), et l'autre une direction principale horizontale.

Le module 10 est par exemple configuré pour émettre de la lumière de couleur blanche, ou encore rouge ou ambre. D'autres couleurs sont encore envisageables en fonction de l'application visée.

On remarque que le module 10 peut comprendre des éléments 16 configurés pour émettre de la lumière de couleur blanche, d'autres de couleur ambre et/ou d'autres de couleur rouge.

L'écran 18 est configuré pour former une surface éclairée à partir de la lumière émise par les éléments 16. En outre, il est configuré pour diffuser au moins une partie de la lumière reçue des éléments photoémissifs et passant par lui.

De façon plus spécifique, conjointement au substrat 14 et aux éléments photoémissifs, l'écran est configuré pour former une surface éclairée sensiblement homogène. Par homogène, on entend que les éléments photoémissifs ne sont pas distinguables à l'oeil nu au sein de cette surface éclairée par un observateur dont le regard est dirigé vers l'écran.

En pratique, cette propriété résulte -toutes choses égales par ailleurs- de la combinaison de la densité de distribution des éléments photoémissifs sur le substrat et de la distance entre ces éléments photoémissifs et l'écran.

Avantageusement, à cet effet, pour au moins une partie des éléments photoémissifs et avantageusement pour tous, la distance entre deux éléments photoémissifs adjacents est inférieure ou égale à la distance qui les sépare de l'écran, et avantageusement inférieure à 70% de cette dernière.

On remarque que l'homogénéité peut être quantifiée.

Par exemple, en la notant H, elle peut être déterminée à partir de ou en tant que minimum entre d'une part une uniformité locale L_U et une uniformité globale G_U.

L'uniformité globale est par exemple déterminée à partir de la relation : $G _ U = 100 ∗ \left(1-\frac{σ \left({L}_{ROI}\right)}{Moy \left({L}_{ROI}\right)}\right)$ où ROI désigne la surface éclairée formée par l'écran et L_{ROI} désigne la luminance de la surface éclairée (σ désigne l'écart-type et Moy la moyenne).

L'uniformité locale est par exemple déterminée comme suit. On considère un pixel X de la surface éclairée, la région carrée de côté n (par exemple n pixels) centrée sur X, ainsi que 8 régions adjacentes carrées de côté n, ces régions étant respectivement centrées sur des pixels Xᵢ se trouvant chacun à une distance n du point X. Les points Xi sont par exemple régulièrement distribués autour de X.

On définit le contraste local l_c en fonction de n selon la relation $l _ c \left(n\right) = {max}_{∀ X ∈ ROI} \left({max}_{i = 1 , … , 8}\left(\frac{\left|M-Mi\right|}{\left|M+Mi\right|}\right)\right)$, où M et Mi sont les luminances moyennes des pixels de la région centrée sur X, sur le Xi considéré respectivement.

On détermine la grandeur MSlocal_contrast en tant que maximum des contrastes locaux l_c(n) pour n=2p+1, avec p allant de 1 à 20, et on détermine la grandeur L_U selon la relation L_U=100(1-2MSlocal_contrast).

On remarque que dans certaines réalisations dans lesquelles le dispositif 2 comprend deux zones relativement distinctes, l'homogénéité globale est par exemple déterminée en tant que minimum des homogénéités respectives des deux régions.

En outre, on pourra la déterminer en tant que combinaison linéaire (ou alternativement, en tant que minimum) de l'homogénéité considérée selon divers axes.

Aussi, dans le cadre de l'invention, l'homogénéité H est avantageusement supérieure à 85%.

On remarque que l'écran 18 est au moins en partie transparent à la lumière des éléments 16.

Plusieurs configurations sont envisagées pour obtenir l'effet diffusant de l'écran 18.

Dans une première configuration, l'écran 18 est dit diffusant « dans la masse ». Autrement dit, il est réalisé à partir d'un matériau diffusant. Ce type de matériau est parfois appelé opalescent.

Alternativement, l'écran présente une surface pourvue de microstructures 28 prévues pour diffuser la lumière des éléments photoémissifs. Elles sont avantageusement prévues pour diffuser la lumière par diffraction en transmission.

Ces microstructures 28 sont par exemple ménagées dans la surface de la face externe de l'écran, c'est-à-dire de la face tournée vers la glace de fermeture. Elles sont présentes sur l'intégralité de la surface de l'écran (elles sont illustrées sur seulement une partie de l'écran 18 en Figure 4 par souci de clarté).

Avantageusement, les microstructures 28 sont obtenues par injection.

Ces microstructures se présentent par exemple sous la forme de dépressions ou de saillies ménagées dans la surface de la face de l'écran. Elles présentent des dimensions caractéristiques d'un ordre de grandeur compris entre celui de la longueur d'onde de la lumière émise par les éléments photoémissifs et cent fois cet ordre de grandeur.

Avantageusement, les microstructures présentent un profil de diffusion ayant une largeur totale à mi-hauteur dont l'angle d'ouverture au sommet est compris entre 25° et 80° dans toutes les directions de part et d'autre de la normale à l'écran, plus préférentiellement encore entre 30° et 60°.

L'écran 18 présente une forme générale polygonale, telle que rectangulaire, ses angles étant optionnellement arrondis.

L'écran est agencé en regard de la face du substrat 14 portant les éléments photoémissifs 16. Il se situe à l'écart de cette face et des éléments photoémissifs.

L'écran se situe à une distance du substrat par exemple supérieure à 20 mm. Elle est par exemple comprise entre 20 mm et 90 mm.

Avantageusement, l'écran 18 est galbé. Préférentiellement, il présente un galbe identique à celui du substrat sur au moins une partie de sa longueur. Autrement dit, l'écran, ou plus spécifiquement sa face portant les microstructures, est agencée de manière sensiblement parallèle à au moins une partie de la portion principale du substrat (c'est-à-dire de la grande face de celui-ci tournée vers l'écran). De la sorte, pour au moins une partie des éléments 16, tous les éléments photoémissifs considérés se trouvent tous sensiblement à la même distance de l'écran 18.

On remarque qu'optionnellement, comme illustré en Figure 4, l'écran 18 est porté par un élément de diffusion 30 appartenant au module 10. Outre l'écran 18, cet élément 30 comprend une portion de fixation 32 entourant l'écran sur au moins une partie de son pourtour. Cette portion 32 est prévue pour la fixation de l'élément 30 au sein du volume 8, et optionnellement au sein du logement 12, ainsi que pour la préhension de l'élément 30.

On remarque que l'élément 30 peut comprendre plusieurs écrans, comme illustré en Figure 4. Sur cette Figure, il comprend un premier écran sensiblement horizontal et un deuxième écran 18₂ de forme coudée s'étendant à partir du premier de manière inclinée par rapport à l'horizontale.

L'écran est agencé au sein du dispositif 2 de façon à obturer au moins en partie le logement 12 vers l'avant.

Comme indiqué précédemment, l'écran et le substrat présentent des contours respectifs dont les formes sont avantageusement fonction l'une de l'autre. Avantageusement, la forme du contour du substrat correspond à celle du contour de l'écran en projection sur un plan orthogonal à l'axe X (éventuellement à une rotation près ainsi qu'aux dimensions près).

A ce titre, dans certaines réalisations, les dimensions de l'écran sont supérieures à celles du substrat. Dans des configurations alternatives, les dimensions de l'écran sont inférieures à celles de l'écran.

Optionnellement, l'élément 30 est couplé à une enveloppe 34 avec laquelle il coopère ou au sein de laquelle il est agencé, l'enveloppe étant agencée dans le logement 12 ou bien définissant le logement (par exemple en formant tout ou partie de sa paroi). Conjointement à l'élément 30 ou non, l'enveloppe définit un volume fermé dans lequel les éléments photoémissifs et le substrat sont agencés. Ce volume est configuré pour que la lumière des éléments photoémissifs ne sorte pas du dispositif 2 sans être au préalable passée par l'écran 18.

Avantageusement, l'enveloppe présente une face interne adaptée pour réfléchir et/ou diffuser au moins une partie de la lumière incidente issue des éléments 16.

Par exemple, elle est de couleur blanche et/ou présente une métallisation de surface, et présente optionnellement une texturation diffusante sur tout ou partie de cette face interne.

Outre les composants décrits ci-dessus, le module 10 comprend avantageusement un ensemble de commande 36 (Figure 2) adapté pour commander au moins l'allumage et l'extinction des éléments photoémissifs. Avantageusement, il est également configuré pour commander l'intensité de la lumière lumineuse émise par les éléments photoémissifs.

L'ensemble 36 comprend par exemple une pluralité de modules de commande respectivement couplés à une pluralité d'éléments photoémissifs pour la commande de ceux-ci. Ces modules sont par exemple distribués sur le substrat, par exemple sur la face du substrat opposée à celle recevant les éléments 16.

Avantageusement, l'ensemble de commande est configuré pour la mise en oeuvre d'une séquence lumineuse au cours de laquelle tout ou partie des éléments 16 est séquentiellement et/ou simultanément allumée et/ou éteinte.

Par exemple, cette séquence est mise en oeuvre en réponse à la détection d'un événement se produisant au niveau du véhicule, tel que l'allumage du véhicule, l'ouverture d'une porte qu'il comprend ou bien l'actionnement d'une commande d'indication de changement de direction.

Le fonctionnement du dispositif 2 va maintenant être décrit en référence aux Figures.

Lors du fonctionnement du dispositif, les éléments photoémissifs 16 sont commandés à l'émission par l'ensemble de commande 36 via l'énergie électrique acheminée par le substrat 14. En réponse, ceux-ci émettent de la lumière avec un maximum d'intensité selon leur direction principale d'émission. Cette lumière est alors diffusée par l'écran 18, après d'éventuelles réflexions sur l'enveloppe 34 et/ou la face 24 du substrat. Du fait de l'orientation de leurs directions d'émission respectives, la satisfaction des prescriptions en matière de distribution spatiale d'intensité lumineuse du dispositif 2 est facilitée.

Optionnellement, à un instant donné, l'ensemble de commande 36 implémente une séquence lumineuse, par exemple en réponse à un événement détecté au niveau du véhicule, ou à une défaillance de l'un ou l'autre des éléments photoémissifs du système.

L'invention présente plusieurs avantages.

Tout d'abord, elle permet l'obtention d'une distribution spatiale d'intensité lumineuse du dispositif 2 au sein de laquelle certaines directions normales à l'écran ne forment pas par défaut des maxima locaux d'intensité, et ce de manière simple. Ceci est particulièrement avantageux en configuration galbée du dispositif 2.

En outre, la présence des languettes 22 assure une bonne planéité de l'interface des éléments photoémissifs avec le substrat et favorise la tenue du dispositif 2 dans le temps en minimisant les contraintes induites au niveau des fixations des éléments photoémissifs voire de la structure même de ces éléments.

Par ailleurs, le rendu lumineux obtenu est homogène, c'est-à-dire que les éléments photoémissifs ne sont pas discernables, ou du moins difficilement discernables, en tant qu'unités d'émission au sein du rendu lumineux obtenu.

Dans un mode de réalisation particulier, le module 10 comprend, outre les éléments ci-dessus, au moins un élément optique de mise en forme interposé entre au moins un élément photoémissif et l'écran. Chaque élément optique de mise en forme est configuré pour dévier au moins une partie de la lumière des éléments photoémissifs correspondant.

Toutefois, préférentiellement, le volume délimité entre le substrat et l'écran (et qui s'étend de l'un à l'autre) est dépourvu d'élément optique autre que le gaz emplissant ce volume et les éléments 16. C'est-à-dire que ce volume est dépourvu d'élément émettant de la lumière ou déviant la lumière autre que les éléments 16 eux-mêmes et ce gaz (qui est par exemple de l'air), tel que par exemple des optiques de déviation ou des éléments de guidage de la lumière. En particulier, dans ces réalisations, le module 10 est dépourvu d'optique primaire associée aux éléments 16, une telle optique se présentant par exemple sous la forme d'une résine agencée au contact des éléments 16 et du substrat et interposée entre l'écran et le substrat, ou encore d'un élément optique de déviation de lumière quelconque, tel qu'une lentille ou un écran intermédiaire entre l'écran 18 et les éléments 16. En pratique, les éléments photoémissifs sont au contact de ce gaz emplissant le volume entre l'écran et le substrat.

On remarque en outre que préférentiellement, les éléments 16 sont dépourvus de sous-composant visant à diriger le maximum d'intensité lumineuse émise par chacun d'eux dans une direction différente de celle dans laquelle ils l'émettraient en l'absence de ce composant. Par exemple, certains éléments photoémissifs de type DEL connus incluent un dispositif de type lentille optique monté solidairement du boîtier, les composants de ce type ayant un impact sur le comportement optique de l'élément considéré se traduisant par une déviation du maximum d'intensité lumineuse émise par les éléments 16. Avantageusement donc, les éléments 16 du dispositif 2 selon l'invention sont dépourvus de tels composants : pour des raisons pécuniaires, il sera en effet préférable d'optimiser la distribution spatiale d'intensités lumineuses du dispositif en optimisant l'agencement des éléments 16 sur le substrat, ainsi que la commande de ces éléments 16, plutôt qu'en ajoutant coûteusement un dispositif optique dans ou sur la structure même desdits éléments 16.

On remarque toutefois que ceci n'exclut pas la présence d'un matériau protecteur au sein des éléments 16, en particulier au sein du boîtier, ce matériau se présentant par exemple sous la forme d'une couche déposée sur la puce de LED au sein du boîtier correspondant. De telles couches sont par exemple réalisées à partir de résine silicone ou époxy.

## Revendications

1. Module d'émission lumineuse, notamment pour véhicule automobile, le module d'émission lumineuse comprenant :
- un substrat (14) comprenant une portion principale (20) courbe,
- des éléments photoémissifs (16) agencés sur une face (24) du substrat et configurés pour générer des rayons lumineux,
- un écran (18) courbe agencé en regard de ladite face du substrat et à l'écart de ladite face, l'écran étant adapté pour présenter une surface éclairée à partir des rayons lumineux émis par les éléments photoémissifs, l'écran présentant des propriétés de diffusion de la lumière émise par les éléments photoémissifs,
chaque élément photoémissif étant agencé sur le substrat au niveau d'une zone donnée, chaque élément photoémissif étant en outre agencé pour émettre les rayons lumineux correspondant selon une direction principale d'émission (dp1, ..., dp6) décalée angulairement d'une direction locale normale (n_{loc1}, ..., n_{loc6}) au substrat au niveau de ladite zone donnée
**caractérisé en ce que** :
- le substrat comprend une pluralité de languettes (22) s'étendant à partir de la portion principale au niveau d'une région centrale du substrat, au moins une partie des éléments photoémissifs (16) étant agencée sur lesdites languettes (22) ;
- chaque languette est sensiblement plane ; et
- les languettes s'étendent sensiblement dans un plan tangent localement à la portion principale.

2. Module d'émission lumineuse selon la revendication 1, dans lequel pour au moins une partie desdits éléments photoémissifs (16), la direction principale d'émission de chaque élément photoémissif de ladite partie est sensiblement parallèle à un plan local tangentiel à la zone du substrat associée à l'élément photoémissif considéré.

3. Module d'émission lumineuse selon la revendication 1 ou 2, dans lequel la portion principale (20) du substrat et l'écran (18) sont sensiblement parallèles.

4. Module d'émission lumineuse selon l'une quelconque des revendications précédentes, dans lequel pour au moins une partie des éléments photoémissifs, les éléments photoémissifs de ladite partie sont agencés le long d'une direction longitudinale du substrat, les distances séparant deux éléments consécutifs le long de ladite direction étant sensiblement identiques.

5. Module d'émission lumineuse selon l'une quelconque des revendications précédentes, dans lequel les éléments photoémissifs sont sensiblement à une même distance de l'écran, la distance entre deux éléments photoémissifs consécutifs étant inférieure ou égale à la distance séparant les éléments photoémissifs de l'écran.

6. Module d'émission lumineuse selon la revendication 5, dans lequel la surface éclairée de l'écran est homogène lors du fonctionnement du module d'émission lumineuse.

7. Module d'émission lumineuse selon l'une quelconque des revendications précédentes, dans lequel l'écran et le substrat délimitent entre eux un espace s'étendant de l'écran au substrat, ledit espace comprenant un gaz et les éléments photoémissifs, ledit espace étant dépourvu d'élément optique de déviation de la lumière émise par les éléments photoémissifs ou d'élément de guidage de la lumière émise par les éléments photoémissifs autre que ledit gaz et lesdits éléments photoémissifs.

8. Module d'émission lumineuse selon la revendication 7, dans lequel les éléments photoémissifs sont au contact dudit gaz.

9. Module d'émission lumineuse selon l'une quelconque des revendications précédentes, dans lequel le substrat est réalisé à partir d'un composite de résine époxy renforcée et présente une épaisseur comprise entre 0,3 mm et 1,6 mm.

10. Module d'émission lumineuse selon l'une quelconque des revendications précédentes, dans lequel la face (24) du substrat portant les éléments photoémissifs est adaptée pour réfléchir au moins une partie de la lumière émise par les éléments photoémissifs lui parvenant.

11. Module d'émission lumineuse selon l'une quelconque des revendications précédentes, dans lequel la face du substrat portant les éléments photoémissifs est adaptée pour diffuser au moins une partie de la lumière émise par les éléments photoémissifs lui parvenant.

12. Module d'émission lumineuse selon l'une quelconque des revendications précédentes, dans lequel au moins deux éléments photoémissifs (16) sont agencés côte à côte le long du substrat (14), au moins un desdits deux éléments photoémissifs étant pivoté vers l'autre ou à l'écart de l'autre, de sorte que les directions principales d'émission respective des deux éléments photoémissifs sont coplanaires et non parallèles.

13. Module d'émission lumineuse selon l'une quelconque des revendications précédentes, comprenant en outre une optique de mise en forme interposée entre au moins un élément photoémissif (16) et l'écran (18), l'optique de mise en forme étant configurée pour dévier au moins une partie de la lumière émise par ledit au moins un élément photoémissif.

14. Module d'émission lumineuse selon l'une quelconque des revendications précédentes, dans lequel l'écran est réalisé à partir d'un matériau présentant des propriétés de diffusion.

15. Module d'émission lumineuse selon l'une quelconque des revendications précédentes, dans lequel l'écran présente une face comportant des microstructures (28) adaptées pour diffuser la lumière émise par les éléments photoémissifs.

16. Module d'émission lumineuse selon l'une quelconque des revendications précédentes, comprenant en outre un ensemble de commande (36) adapté pour commander au moins l'allumage et l'extinction des éléments photoémissifs.

17. Dispositif d'éclairage et/ou signalisation de véhicule automobile, le dispositif d'éclairage et/ou signalisation comprenant un module d'émission lumineuse selon l'une quelconque des revendications précédentes.

18. Dispositif d'éclairage et/ou signalisation selon la revendication 17, le véhicule automobile s'étendant selon un axe (X), le module d'émission lumineuse présentant une direction privilégiée d'émission lumineuse (P) sensiblement parallèle audit axe du véhicule automobile et sensiblement horizontale.

19. Dispositif d'éclairage et/ou signalisation selon la revendication 17, le véhicule automobile s'étendant selon un axe (X), le contour de la portion principale (20) du substrat et le contour de l'écran (18) présentant la même forme en projection sur un plan orthogonal audit axe du véhicule.

20. Dispositif d'éclairage et/ou signalisation selon l'une quelconque des revendications 17 à 19, comprenant en outre un boîtier (4) et une glace de fermeture (6) coopérant l'un avec l'autre pour délimiter une cavité (8) recevant tout ou partie du module d'émission lumineuse.

21. Dispositif d'éclairage et/ou signalisation selon la revendication 20, comprenant en outre un logement de réception (12) ménagé au sein de la cavité et recevant tout ou partie du module d'émission lumineuse, l'écran (18) obturant au moins une partie dudit logement.

## Patentansprüche

1. Lichtemissionsmodul, insbesondere für ein Kraftfahrzeug, wobei das Lichtemissionsmodul enthält:
- ein Substrat (14), das einen gekrümmten Hauptabschnitt (20) enthält,
- photoemittierende Elemente (16), die auf einer Seite (24) des Substrats angeordnet und konfiguriert sind, Lichtstrahlen zu erzeugen,
- einen gekrümmten Schirm (18), der gegenüber der Seite des Substrats und fern von der Seite angeordnet ist, wobei der Schirm geeignet ist, eine ausgehend von den von den photoemittierenden Elementen emittierten Lichtstrahlen beleuchtete Fläche aufzuweisen, wobei der Schirm Eigenschaften der Streuung des von den photoemittierenden Elementen emittierten Lichts aufweist,
wobei jede photoemittierende Element im Bereich einer gegebenen Zone auf dem Substrat angeordnet ist, wobei jedes photoemittierende Element außerdem angeordnet ist, um die entsprechenden Lichtstrahlen gemäß einer Hauptemissionsrichtung (dp1, ... , dp6) zu emittieren, die winkelmäßig zu einer lokalen Richtung normal (n_{loc1}, ..., n_{loc6}) zum Substrat im Bereich der gegebenen Zone versetzt ist,
**dadurch gekennzeichnet, dass**:
- das Substrat eine Vielzahl von Laschen (22) enthält, die sich ausgehend vom Hauptabschnitt im Bereich einer zentralen Region des Substrats erstrecken, wobei mindestens ein Teil der photoemittierenden Elemente (16) auf den Laschen (22) angeordnet ist;
- jede Lasche im Wesentlichen eben ist; und
- die Laschen sich im Wesentlichen in einer Ebene erstrecken, die lokal zum Hauptabschnitt tangential ist.

2. Lichtemissionsmodul nach Anspruch 1, wobei für mindestens einen Teil der photoemittierenden Elemente (16) die Hauptemissionsrichtung jedes photoemittierenden Elements des Teils im Wesentlichen parallel zu einer lokalen Ebene tangential zu der Zone des Substrats ist, die dem betrachteten photoemittierenden Element zugeordnet ist.

3. Lichtemissionsmodul nach Anspruch 1 oder 2, wobei der Hauptabschnitt (20) des Substrats und der Schirm (18) im Wesentlichen parallel sind.

4. Lichtemissionsmodul nach einem der vorhergehenden Ansprüche, wobei für mindestens einen Teil der photoemittierenden Elemente die photoemittierenden Elemente des Teils entlang einer Längsrichtung des Substrats angeordnet sind, wobei die zwei aufeinanderfolgende Elemente entlang der Richtung trennenden Abstände im Wesentlichen gleich sind.

5. Lichtemissionsmodul nach einem der vorhergehenden Ansprüche, wobei die photoemittierenden Elemente im Wesentlichen in einem gleichen Abstand zum Schirm sind, wobei der Abstand zwischen zwei aufeinanderfolgenden photoemittierenden Elemente geringer als der oder gleich dem Abstand ist, der die photoemittierenden Elemente vom Schirm trennt.

6. Lichtemissionsmodul nach Anspruch 5, wobei die beleuchtete Fläche des Schirms beim Betrieb des Lichtemissionsmoduls homogen ist.

7. Lichtemissionsmodul nach einem der vorhergehenden Ansprüche, wobei der Schirm und das Substrat zwischen sich einen Raum begrenzen, der sich vom Schirm zum Substrat erstreckt, wobei der Raum ein Gas und die photoemittierenden Elemente enthält, wobei der Raum ohne ein optisches Element zur Umlenkung des von den photoemittierenden Elementen emittierten Lichts oder Leitelement des von den photoemittierenden Elementen emittierten Lichts anders als das Gas und die photoemittierenden Elemente ist.

8. Lichtemissionsmodul nach Anspruch 7, wobei die photoemittierenden Elemente mit dem Gas in Kontakt sind.

9. Lichtemissionsmodul nach einem der vorhergehenden Ansprüche, wobei das Substrat ausgehend von einem Verbundwerkstoff aus verstärktem Epoxidharz hergestellt wird und eine Dicke zwischen 0,3 mm und 1,6 mm aufweist.

10. Lichtemissionsmodul nach einem der vorhergehenden Ansprüche, wobei die die photoemittierenden Elemente tragende Seite (24) des Substrats geeignet ist, mindestens einen Teil des zu ihr gelangenden, von den photoemittierenden Elementen emittierten Lichts zu reflektieren.

11. Lichtemissionsmodul nach einem der vorhergehenden Ansprüche, wobei die die photoemittierenden Elemente tragende Seite des Substrats geeignet ist, mindestens einen Teil des zu ihr gelangenden, von den photoemittierenden Elementen emittierten Lichts zu streuen.

12. Lichtemissionsmodul nach einem der vorhergehenden Ansprüche, wobei mindestens zwei photoemittierende Elemente (16) nebeneinander entlang des Substrats (14) angeordnet sind, wobei mindestens eines der zwei photoemittierenden Elemente zum anderen oder weg vom anderen geschwenkt wird, so dass die Hauptemissionsrichtungen der zwei photoemittierenden Elemente koplanar und nicht parallel sind.

13. Lichtemissionsmodul nach einem der vorhergehenden Ansprüche, das außerdem eine Formgebungsoptik enthält, die zwischen mindestens ein photoemittierendes Element (16) und den Schirm (18) eingefügt ist, wobei die Formgebungsoptik konfiguriert ist, mindestens einen Teil des von dem mindestens einen photoemittierenden Element emittierten Lichts abzulenken.

14. Lichtemissionsmodul nach einem der vorhergehenden Ansprüche, wobei der Schirm ausgehend von einem Material hergestellt wird, das Streuungseigenschaften aufweist.

15. Lichtemissionsmodul nach einem der vorhergehenden Ansprüche, wobei der Schirm eine Seite hat, die Mikrostrukturen (28) aufweist, die geeignet sind, das von den photoemittierenden Elementen emittierte Licht zu streuen.

16. Lichtemissionsmodul nach einem der vorhergehenden Ansprüche, das außerdem eine Steuereinheit (36) enthält, die geeignet ist, mindestens das Ein- und Ausschalten der photoemittierenden Elemente zu steuern.

17. Beleuchtungs- und/oder Signalisierungsvorrichtung eines Kraftfahrzeugs, wobei die Beleuchtungs- und/oder Signalisierungsvorrichtung ein Lichtemissionsmodul nach einem der vorhergehenden Ansprüche enthält.

18. Beleuchtungs- und/oder Signalisierungsvorrichtung nach Anspruch 17, wobei, da das Kraftfahrzeug sich gemäß einer Achse (X) erstreckt, das Lichtemissionsmodul eine bevorzugte Lichtemissionsrichtung (P) im Wesentlichen parallel zur Achse des Kraftfahrzeugs und im Wesentlichen waagrecht hat.

19. Beleuchtungs- und/oder Signalisierungsvorrichtung nach Anspruch 17, wobei, da das Kraftfahrzeug sich gemäß einer Achse (X) erstreckt, der Umriss des Hauptabschnitts (20) des Substrats und der Umriss des Schirms (18) die gleiche Form in Projektion auf eine Ebene orthogonal zur Achse des Fahrzeugs aufweisen.

20. Beleuchtungs- und/oder Signalisierungsvorrichtung nach einem der Ansprüche 17 bis 19, die außerdem ein Gehäuse (4) und eine Verschlussscheibe (6) aufweist, die zusammenwirken, um einen Hohlraum (8) zu begrenzen, der das ganze oder einen Teil des Lichtemissionsmoduls aufnimmt.

21. 'Beleuchtungs- und/oder Signalisierungsvorrichtung nach Anspruch 20, die außerdem einen Aufnahmesitz (12) enthält, der innerhalb des Hohlraums ausgespart ist und das ganze oder einen Teil des Lichtemissionsmoduls aufnimmt, wobei der Schirm (18) mindestens einen Teil des Sitzes verschließt.

## Claims

1. Light-emitting module, in particular for a motor vehicle, the light-emitting module comprising:
- a substrate (14) comprising a curved main section (20),
- light-emitting elements (16) arranged on a face (24) of the substrate and configured to generate light rays,
- a curved screen (18) arranged facing said face of the substrate and away from said face, an area of the screen being suitable for being illuminated by the light rays emitted by the light-emitting elements, the screen having scattering properties with respect to the light emitted by the light-emitting elements,
each light-emitting element being arranged on the substrate in a given zone, each light-emitting element furthermore being arranged to emit the corresponding light rays in a main emission direction (dp1, ..., dp6) that is angularly offset from a local direction (n_{loc1}, ..., n_{loc6}) that is normal to the substrate in said given zone.
**characterized in that**
- the substrate comprises a plurality of tabs (22) extending from the main section in a central region of the substrate, at least one subset of the light-emitting elements (16) being arranged on said tabs (22);
- each tab is substantially planar; and
- the tabs lie substantially in a plane that is locally tangent to the main section.

2. Light-emitting module according to Claim 1, wherein, with respect to at least one subset of said light-emitting elements (16), the main emission direction of each light-emitting element of said subset is substantially parallel to a local plane that is tangential to that zone of the substrate which is associated with the light-emitting element in question.

3. Light-emitting module according to Claim 1 or 2, wherein the main section (20) of the substrate and the screen (18) are substantially parallel.

4. Light-emitting module according to any one of the preceding claims, wherein, with respect to at least one subset of the light-emitting elements, the light-emitting elements of said subset are arranged along a longitudinal direction of the substrate, the distances separating two consecutive elements along said direction being substantially identical.

5. Light-emitting module according to any one of the preceding claims, wherein the light-emitting elements are substantially at the same distance from the screen, the distance between two consecutive light-emitting elements being smaller than or equal to the distance separating the light-emitting elements from the screen.

6. Light-emitting module according to Claim 5, wherein the illuminated area of the screen is uniform during operation of the light-emitting module.

7. Light-emitting module according to any one of the preceding claims, wherein the screen and the substrate define therebetween a space extending from the screen to the substrate, said space comprising a gas and the light-emitting elements, said space being devoid of optical elements for deviating the light emitted by the light-emitting elements or elements for guiding the light emitted by the light-emitting elements other than said gas and said light-emitting elements.

8. Light-emitting module according to Claim 7, wherein the light-emitting elements make contact with said gas.

9. Light-emitting module according to any one of the preceding claims, wherein the substrate is made from a reinforced epoxy-resin composite and has a thickness comprised between 0.3 mm and 1.6 mm.

10. Light-emitting module according to any one of the preceding claims, wherein the face (24) of the substrate bearing the light-emitting elements is suitable for reflecting at least some of the light emitted by the light-emitting elements that reaches it.

11. Light-emitting module according to any one of the preceding claims, wherein the face of the substrate bearing the light-emitting elements is suitable for scattering at least some of the light emitted by the light-emitting elements that reaches it.

12. Light-emitting module according to any one of the preceding claims, wherein at least two light-emitting elements (16) are arranged side-by-side along the substrate (14), at least one of said two light-emitting elements being pivoted toward the other or away from the other, so that the respective main emission directions of the two light-emitting elements are coplanar and nonparallel.

13. Light-emitting module according to any one of the preceding claims, furthermore comprising a shaping optic interposed between at least one light-emitting element (16) and the screen (18), the shaping optic being configured to deviate at least some of the light emitted by said at least one light-emitting element.

14. Light-emitting module according to any one of the preceding claims, wherein the screen is made from a material having scattering properties.

15. Light-emitting module according to any one of the preceding claims, wherein the screen has a face comprising microstructures (28) that are suitable for scattering the light emitted by the light-emitting elements.

16. Light-emitting module according to any one of the preceding claims, furthermore comprising a control assembly (36) suitable for controlling at least the turn-on and turn-off of the light-emitting elements.

17. Motor-vehicle lighting and/or signalling device, the lighting and/or signalling device comprising a light-emitting module according to any one of the preceding claims.

18. Lighting and/or signalling device according to Claim 17, the motor vehicle extending along an axis (X), the light-emitting module having a privileged direction (P) of light emission that is substantially parallel to said axis of the motor vehicle and substantially horizontal.

19. Lighting and/or signalling device according to Claim 17, the motor vehicle extending along an axis (X), the outline of the main section (20) of the substrate and the outline of the screen (18) having the same shape in projection on a plane orthogonal to said axis of the vehicle.

20. Lighting and/or signalling device according to any one of Claims 17 to 19, furthermore comprising a casing (4) and a closing outer lens (6) that interact with each other in order to define a cavity (8) that receives all or some of the light-emitting module.

21. Lighting and/or signalling device according to Claim 20, furthermore comprising an accommodating housing (12) produced within the cavity and that accommodates all or some of the light-emitting module, the screen (18) at least partially obturating said housing.
